# FASCICULE DE BREVET EUROPEEN

(11) **EP 1 778 976 B1**
(45) Date de publication et mention de la délivrance du brevet: **12.03.2008**
(21) Numéro de dépôt: 05789844.7
(22) Date de dépôt: 11.07.2005
(51) Int. Cl.: F04B 19/00, B01F 13/00

(54) **METHODE D'ADRESSAGE D'ELECTRODES**
ELEKTRODENADRESSIERUNGSVERFAHREN
ELECTRODE ADDRESSING METHOD

(30) Priorité: 09.07.2004 FR 0451494
(43) Date de publication de la demande: 02.05.2007
(73) Titulaire: Commissariat à l'Energie Atomique, 75015 Paris (FR)
(72) Inventeur: FOUILLET, Yves, F-38340 VOREPPE (FR)
(74) Mandataire: Poulin, Gérard
(86) Numéro de dépôt international: PCT/FR2005/050570
(87) Numéro de publication internationale: WO 2006/008424

(56) Documents cités:
- FR-A- 2 841 063
- US-A1- 2004 058 450
- FIACCABRINO G C ET AL: "ARRAY OF INDIVIDUALLY ADDRESSABLE MICROELECTRODES" SENSORS AND ACTUATORS B, ELSEVIER SEQUOIA S.A., LAUSANNE, CH, vol. B19, no. 1/3, 1 avril 1994 (1994-04-01), pages 675-677, XP000449927 ISSN: 0925-4005

## Description

### DOMAINE TECHNIQUE ET ART ANTERIEUR

L'invention concerne le multiplexage électro-fluidique pour la manipulation de plusieurs gouttes dans un microsystème.

L'invention est particulièrement bien adaptée au laboratoire sur puce nécessitant le contrôle d'un grand nombre de liquides différents, par exemple, pour des applications de haut débit d'analyse ou de chimie combinatoire.

Les volumes de réaction sont des gouttes manipulées par électromouillage sur des séries d'électrodes.

Un des modes de déplacements ou de manipulation les plus utilisés repose sur le principe de l'électromouillage sur un diélectrique, comme décrit dans l'article de M.G. Pollack, A.D. Shendorov, R.B. Fair, intitulé « Electro-wetting-based actuation of droplets for integrated microfluidics », Lab Chip 2 (1) (2002) 96-101.

Les forces utilisées pour le déplacement sont des forces électrostatiques.

Le document FR-2 841 063 décrit un dispositif mettant en oeuvre un caténaire en regard des électrodes activées pour le déplacement.

Le principe de ce type de déplacement est synthétisé sur les figures 1A - 1C.

Une goutte 2 repose sur un réseau 4 d'électrodes, dont elle est isolée par une couche diélectrique 6 et une couche hydrophobe 8 (figure 1A).

Chaque électrode est reliée à une électrode commune via un commutateur, ou plutôt un système de commande individuel par relais électrique 11.

Initialement, toutes les électrodes ainsi que la contre électrode sont placées à un potentiel de référence V0.

Lorsque l'électrode 4 - 1 située à proximité de la goutte 2 est activée (placée à un potentiel V1 différent de V0 par actionnement du relais 11), la couche diélectrique 6 et la couche hydrophobe 8 entre cette électrode activée et la goutte, polarisée par la contre- électrode 10, agissent comme une capacité, les effets de charge électro-statiques induisent le déplacement de la goutte sur l'électrode activée. La contre -électrode 10 peut être soit un caténaire comme décrit dans FR - 2 841 063 (figure 2A) soit un fil enterré, soit une électrode planaire sur un capot dans la cas d'un système confiné.

La couche hydrophobe devient donc localement plus hydrophile.

La goutte peut ainsi être déplacée de proche en proche (figure 1C), sur la surface hydrophobe 8, par activation successive des électrodes 4 - 1, 4 - 2,... etc. et le long du caténaire 10.

Les documents cités ci-dessus donnent des exemples de mises en oeuvre de séries d'électrodes adjacentes pour la manipulation d'une goutte dans un plan.

Il existe deux familles de réalisation de ce type de dispositif.

Dans un premier cas les gouttes reposent à la surface d'un substrat comportant la matrice d'électrodes, comme illustré sur la figure 1A et comme décrit dans le document FR 2 841 063.

Une deuxième famille de réalisation consiste à confiner la goutte entre deux substrats, comme expliqué par exemple dans le document de M.G. POLLAK et al déjà cité ci-dessus.

Dans le premier cas on parle de système ouvert, dans le deuxième cas on parle de système confiné.

Le système est en général constitué d'une puce et d'un système de commande.

Les puces comportent des électrodes, comme décrit ci-dessus.

Le système de pilotage électrique comporte un ensemble 11 de relais et un automate ou un PC permettant de programmer la commutation des relais.

La puce est connectée électriquement au système de commande, ainsi chaque relais permet de piloter une ou plusieurs électrodes.

Grâce aux relais, toutes les électrodes peuvent être placées à un potentiel V0 ou V1.

Généralement le nombre de connections électriques, entre le système de commande et la puce est égale à celui du nombre de relais.

Pour déplacer une goutte sur une ligne d'électrodes, il suffit de relier toutes les électrodes à des relais et de les activer successivement comme décrit sur les figures 1A - 1C.

La figure 2 illustre le cas d'une matrice de N lignes d'électrodes.

On souhaite alors déplacer simultanément (en parallèle) N gouttes sur ces N lignes.

Pour cela on connecte les électrodes en colonnes, chaque colonne d'électrodes étant connectée à un relais, dit relais parallèle 20.

On dissocie le fonctionnement des lignes afin, par exemple, d'amener une seule goutte donnée à une extrémité, et de laisser les autres gouttes en début de ligne.

Pour dissocier les lignes on définit au moins une colonne d'électrodes, dites électrodes de sélection de ligne, chacune des électrodes de cette colonne étant reliée, via un conducteur 21 - i, à un relais 22 - i qui est indépendant des relais auxquels sont reliés les autres électrodes de cette même colonne. Ces divers relais sont désignés par les références 22 - 1, 22 - 6, 22 - 7, 22 - 8 sur la figure 2 et sont appelés relais de sélection de lignes.

Toutes les gouttes sont déplacées sur les N lignes par les relais parallèles 20, jusqu'à la colonne d'électrodes qui précède la colonne d'électrodes de sélection de ligne ESL.

Par le pilotage des différents relais de sélection de ligne 22- i on choisit les gouttes qui doivent être stoppées et celles qui doivent poursuivre leur déplacement le long de telle ou telle ligne d'électrodes.

Les gouttes ainsi sélectionnées peuvent ensuite poursuivre leur déplacement par le pilotage des relais 20.

Dans cette mise en oeuvre le nombre de conducteurs électriques 21 - i et de relais 22 - i est proportionnel au nombre de lignes. Pour un grand nombre de lignes (N= 20, 50, 100....), le nombre important de conducteurs et de relais rend cette technologie complexe et très coûteuse.

Il se pose donc le problème de trouver un procédé et un dispositif permettant de simplifier les connections électriques tout en maintenant la possibilité de sélection pour chaque ligne d'électrodes.

### EXPOSÉ DE L'INVENTION

L'invention concerne d'abord un dispositif d'adressage d'une matrice d'électrodes de 2ⁿ lignes d'un dispositif électro-fluidique, chaque ligne possédant N électrodes (n<N), ce dispositif comportant :
- sur chaque ligne, n électrodes dites de sélection, l'ensemble de ces électrodes de sélection de ligne étant reliées à 2n conducteurs de sélection de lignes, 2ⁿ⁻¹ électrodes de sélection de lignes de 2ⁿ⁻¹ lignes étant connectées à chaque conducteur de sélection de lignes,
- des moyens de sélection, pour sélectionner un ou plusieurs conducteurs de sélection de ligne.

L'invention permet de réduire le nombre de conducteurs de sélection de ligne, et donc de simplifier les moyens de sélection de lignes dans une matrice d'adressage électro-fluidique.

Grâce à l'invention, on peut donc manipuler 2ⁿ gouttes pour seulement 2n signaux d'entrées.

L'invention permet donc de piloter des électrodes de sélection de ligne avec seulement 2n relais.

A titre d'exemple l'invention permet de piloter 8, 16, 32, 64, 128, 256, 512, 1024 électrodes de sélection de ligne avec respectivement 6, 8, 10, 12, 14, 16, 18, 20 conducteurs de sélection de ligne et le même nombre de relais de sélection de ligne.

L'invention est particulièrement bien adaptée quand le nombre de lignes est grand (>16 ou 32 par exemple).

Les électrodes ESL-k de sélection des différentes lignes peuvent être, pour une valeur de « k » donnée, connectées à deux conducteurs de sélection de ligne, les électrodes ESL-k étant connectées par paquets de 2^{k-1}, alternativement au conducteur Ck et au conducteur Ck'.

Les moyens de sélection, pour sélectionner un ou plusieurs conducteurs de sélection de ligne peuvent comporter des relais électriques de sélection.

Selon un mode de réalisation, dans un tel dispositif, les moyens de sélection de conducteurs de sélection de ligne comportent 2n relais électrique de sélection, chaque relais étant connecté à un unique conducteur de sélection de ligne.

Selon un mode de réalisation, dans un tel dispositif, les moyens de sélection de conducteurs de sélection de ligne comportant n relais électriques de sélection, chaque relais étant connecté à deux conducteurs de sélection de ligne.

Chaque relais de sélection de ligne peut alors être combiné avec des moyens pour engendrer, outre un signal d'entrée, un signal complémentaire.

Les électrodes de sélection de ligne étant disposées successivement le long de chaque ligne, ou bien de manière non successive le long de au moins une ligne.

Les électrodes de sélection de ligne d'au moins une ligne peuvent être de forme rectangulaire, le grand côté de chaque rectangle étant disposé perpendiculairement à la ligne.

Les électrodes de sélection de ligne d'au moins une ligne peuvent être, selon une variante, de forme carrée.

Selon un mode de réalisation particulier, au moins une ligne d'électrodes de la matrice possède une électrode de coupure (Ec).

Des moyens numériques de sélection de ligne peuvent être prévus, pour piloter un dispositif selon l'invention.

Ces moyens numériques de sélection de ligne peuvent être programmés pour sélectionner les lignes de la matrice d'électrode selon un code binaire.

Selon l'invention on utilise alors une logique combinatoire obtenue par une méthode appropriée d'interconnections entre plusieurs électrodes au niveau de la puce ou du dispositif.

Ces moyens numériques de sélection de ligne peuvent comporter des moyens pour sélectionner une ou plusieurs lignes de la matrice, et des moyens pour former des instructions de commande des conducteurs de sélection de ligne en fonction de la ou des lignes sélectionnées.

Ces moyens numériques de sélection de ligne peuvent comporter en outre des moyens pour activer consécutivement les électrodes de sélection de ligne d'une ligne sélectionnée et/ou pour activer simultanément les électrodes de sélection de ligne d'une ligne sélectionnée.

L'invention concerne également un dispositif de formation de gouttes de liquides, comportant un dispositif tel que décrit ci-dessus, et des moyens formant des réservoirs pour des liquides, chaque ligne de la matrice étant reliée à un réservoir.

Un tel dispositif selon l'invention peut aussi comporter des moyens formant 2ⁿ réservoirs pour les liquides, chaque ligne de la matrice étant reliée à un réservoir unique.

Chaque ligne peut être reliée à une ligne commune d'électrodes, pour mélanger des gouttes de liquides formées sur les différentes lignes.

L'invention concerne également un dispositif d'adressage d'une matrice d'électrodes de p lignes, avec 2ⁿ<p<2ⁿ⁺¹ lignes, d'un dispositif électrofluidique, comportant un dispositif à 2ⁿ lignes tel que décrit ci-dessus.

L'invention concerne également un procédé de déplacement d'au moins un volume de liquide, à l'aide d'un dispositif tel que décrit ci-dessus, comportant :
- le déplacement d'un volume de fluide la long d'au moins une ligne de la matrice par activation des électrodes de ladite ligne.

Les électrodes de sélection de ligne de ladite ligne peuvent être activées consécutivement, ou successivement.

L'invention concerne également un procédé de formation d'une goutte de liquide comportant le déplacement d'un volume de liquide tel que décrit ci-dessus, l'étalement de ce volume sur plusieurs électrodes de ladite ligne par sélection simultanée de ces électrodes, et la coupure du volume étalé à l'aide d'une électrode de coupure (Ec).

La mise en oeuvre de l'invention permet de piloter un très grand nombre de gouttes avec une technologie simple de fabrication de la puce, une minimisation du nombre de connections électrique entre la puce et le système de pilotage, une simplification du système de pilotage électrique, et donc une minimisation des coûts de fabrication de la puce, des connections électrique, et du système de pilotage.

### BRÈVE DESCRIPTION DES DESSINS

- Les figures 1A - 1C illustrent le principe de manipulation de goutte par électromouillage sur isolant,
- la figure 2 représente la manipulation d'une colonne de goutte par des relais Rp et la sélection de gouttes par des relais Rsl,
- la figure 3 est un exemple de multiplexage électro-fluidique avec 8 lignes d'électrodes,
- la figure 4 est un exemple de réalisation de l'invention, mettant en oeuvre un codage binaire avec 8 lignes d'électrodes.
- la figure 5 est un exemple de réalisation d'électrodes ESL,
- les figures 6A - 6D représentent des étapes pour fabriquer une goutte sur une ligne d'électrodes,
- les figures 7A - 7D illustrent des exemples de processeurs fluidiques utilisant l'invention,
- la figure 8 représente un dispositif à 16 lignes, connectées selon l'invention,
- la figure 9 représente un dispositif confiné,
- la figure 10 représente une structure d'électrodes dont l'un des profils est en forme de dents de scie,
- les figures 11A et 11B illustrent des exemples de mise en série de matrices d'électrodes selon l'invention,
- la figure 12 est un exemple de puce pour diverses opérations sur des gouttes de liquide, à partir de différents réservoirs,
- les figures 13A - 13D illustrent divers aspects d'un processeur fluidique,
- les figures 14A - 14D représentent diverses étapes d'un procédé de mélange de gouttes selon l'invention,
- la figure 15 est un exemple de processeur ou de puce microfluidique, avec divers réservoirs contenant des fluides à des niveaux de dilution ou de concentration différents,
- la figure 16 est une vue détaillée de quatre réservoirs contenant des fluides à des niveaux de dilution ou de concentration différents,
- la figure 17 est un autre mode de réalisation de l'invention,
- les figures 18 - 24D expliquent comment constituer un contacteur microfluidique pouvant être mis en oeuvre dans le cadre de l'invention.

### EXPOSÉ DÉTAILLÉ DE MODES DE RÉALISATION PARTICULIERS

Un exemple de réalisation de l'invention va être donné en liaison avec la figure 3.

Dans cet exemple, le dispositif comporte 8 lignes (N°0 à N°7) d'électrodes, soit 2³ lignes.

Chaque ligne comporte au moins 3 électrodes, 6 dans l'exemple de la figure 3.

Parmi les électrodes de chaque ligne sont sélectionnées 3 électrodes Es11, Es12, Es13, dites de sélection. Plus généralement, pour N = 2ⁿ lignes, on sélectionne n électrodes de sélection Esl-i, i = 1 - n sur chaque ligne, n>0.

Les électrodes Esl - i de sélection de ligne sont reliées à des relais de sélection de ligne, comme expliqué plus en détail ci-dessous, ou à des conducteurs C1, C1', C2, C2', C3, C3' de sélection de lignes eux-mêmes reliés à des relais de sélection de ligne.

Sur la figure 3, sont mis en oeuvre 6 (= 2 x 3) conducteurs de sélection de lignes. Ces conducteurs sont, sur cette figure, groupés par paires.

D'une manière générale, pour N = 2ⁿ lignes, on dispose de 2n conducteurs de sélection de ligne.

Les n électrodes de sélection de ligne de chaque ligne, et donc les 2ⁿ x n électrodes de sélection de ligne, sont reliées à l'un ou l'autre des conducteurs des n paires de conducteurs Ck, Ck' (k = 1,...n et k' = 1, ...n) de sélection de ligne.

Chaque conducteur de sélection de ligne est commandé par un relais de sélection de ligne, Rsl - k, Rsl - k' (k = 1-3, k' = 1 - 3). Il y a donc, au total, dans ce mode de réalisation, 2n relais de sélection de lignes.

Les autres électrodes, qui ne sont pas des électrodes de sélection de ligne, sont reliées à des relais parallèles 30, comme déjà expliqué ci-dessus : chaque colonne d'électrode est reliée à un relais parallèle.

Pour une ligne donnée, les électrodes Esl - i ne sont pas forcément consécutives : il peut y avoir, pour au moins une ligne, une électrode « normale » (qui n'est pas une électrode de sélection) entre deux électrodes de sélection Esl - i. On verra d'ailleurs plus loin un exemple d'utilisation d'un tel dispositif.

Par ailleurs, il est préférable d'adopter, par convention, un sens de numérotation commun à toutes les lignes : on convient, par exemple, que, sur chaque ligne, l'électrode de sélection la plus à droite sur la ligne est Esl - 1, Esl - 2 étant l'électrode de sélection à gauche de Esl - 1 (même si elle ne lui est pas juxtaposée) et, plus généralement, Esl - k étant l'électrode de sélection à gauche de Esl - (k-1), même si elle ne lui est pas juxtaposée.

Sur la figure 3 sont représentées Esl-1, Esl-2 et Esl-3 pour chacune des lignes j = 0 et 1. Mais cette disposition, comme expliqué ci-dessus, n'est pas la seule possible.

Pour i = 1, les électrodes Esl - 1 des différentes lignes sont connectées à C1 et C1' (puis à Rsl-1 et à Rsl - 1') de manière alternée : autrement dit, les électrodes Esl - 1 sont connectées alternativement sur C1 et C1' (donc il y a changement toutes les 2⁽¹⁻¹⁾ lignes, c'est-à-dire à chaque ligne).

Pour i = 2, les électrodes Esl - 2 des différentes lignes sont connectées à C2 et à C2' (puis à Rsl-2 et à Rsl - 2'), encore de manière alternée, mais toutes les 2⁽²⁻¹⁾ = 2¹, soit toutes les deux lignes. Autrement dit, ce sont des groupes de 2¹ électrodes Esl - 2 qui sont connectées alternativement sur C2 puis sur C2'.

Pour i = 3, les électrodes Esl - 3 des différentes lignes sont connectées à C3 et à C3' (puis à Rsl-3 et à Rsl - 3'), encore de manière alternée, mais toutes les 2⁽³⁻¹⁾ = 2² lignes. Autrement dit, ce sont des groupes de 2² électrodes Esl - 3 qui sont connectées alternativement sur C3 puis sur C3'.

Plus généralement, pour N = 2ⁿ lignes, 2^{k-1} électrodes Esl - k (k = 1,.... N) parmi toutes les 2ⁿ x n électrodes Esl - k de toutes les lignes sont connectées sur le conducteur de sélection de ligne Ck (relié au relais Rsl - k), les 2^{k-1} suivantes l'étant sur le conducteur de sélection de ligne Ck' (relié au relais Rsl - k'). Si il reste encore des électrodes Esl - k après ces deux affectations, elles pourront être affectées de nouveau à Ck (et donc à Rsl - k) pour les 2^{k-1} suivantes, puis de nouveau à Ck' (donc à Rsl - k') pour les 2^{k-1} suivantes. Si il ne reste qu'un groupe de moins de 2^{k-1} électrodes, celles - ci seront affectées soit à Ck, soit à Ck', suivant que les électrodes Esl - k précédentes sont connectées à Ck' ou à Ck.

Pour une valeur de « k » donnée, les électrodes ESL-k des différentes lignes peuvent être connectées à deux conducteurs de sélection de lignes Ck
ou Ck' (et à des relais correspondants RSL-k ou RSL-k'), les électrodes ESL-k étant connectées par paquet de 2^{k-1}, alternativement sur le conducteur Ck et sur le conducteur Ck'.

Pour une ligne donnée, les électrodes de sélection de ligne de cette ligne sont affectées à différentes paires Ck, Ck' et donc, dans la configuration de la figure 3, à différentes paires de relais Rsl-k, Rsl-k'. En outre, dans le cas où, comme sur la figure 3, les électrodes de sélection de ligne sont appariées, deux électrodes de sélection de ligne d'une même ligne ne sont pas affectées à la même paire Ck (Rsl - k), Ck' (Rsl - k').

Enfin, pour le cas général de 2ⁿ lignes, à chaque conducteur Ck de sélection de lignes sont affectées ou connectées 2ⁿ⁻¹ électrodes de sélection de lignes de 2ⁿ⁻¹ lignes.

Dans le cas de la figure 3, l'adressage des électrodes ESL-k par les relais RSL-k et RSL-k' pour k=1, 2, 3 est résumé dans le tableau I suivant. L'adressage des conducteurs Ck, Ck', respectivement connectés à Rsl-k et Rsl-k', en découle.

**Tableau I**

| **Ligne j** | **Relais connecté à ESL-3** | **Relais connecté à ESL-2** | **Relais connecté à ESL-1** |
|---|---|---|---|
| 0 | RSL-3' | RSL-2' | RSL-1' |
| 1 | RSL-3' | RSL-2' | RSL-1 |
| 2 | RSL-3' | RSL-2 | RSL-1' |
| 3 | RSL-3' | RSL-2 | RSL-1 |
| 4 | RSL-3 | RSL-2' | RSL-1' |
| 5 | RSL-3 | RSL-2' | RSL-1 |
| 6 | RSL-3 | RSL-2 | RSL-1' |
| 7 | RSL-3 | RSL-2 | RSL-1 |

Par exemple, pour la ligne j = 0, Esl - 3 est activée si Rs1-3' est activé lui aussi, et donc également le conducteur C3' (figure 3).

Quel que soit le nombre de lignes et d'électrodes de sélection de ligne, chaque conducteur de sélection de ligne et chaque relais peut avoir deux états différents.

Un premier état est dit état « 0 ». Le conducteur Ck et les électrodes que ce relais commande sont alors connectés au potentiel V0 (ou à un potentiel flottant): l'électromouillage n'agit pas sur ces électrodes, il n'y a pas de déplacement ou d'étalement des gouttes sur ces électrodes.

Un deuxième état est dit état « 1 ». Le conducteurs Ck et les électrodes que ce relais commande sont alors connectés au potentiel V1 : l'électromouillage peut agir sur ces électrodes pour déplacer ou étaler les gouttes sur ces électrodes.

Pour qu'une goutte franchisse les différentes électrodes ESL1, ESL2..., ESLn, de sélection de ligne d'une même ligne, tous les conducteurs de sélection de ligne et tous les relais auxquels ces différentes électrodes sont connectées doivent être à l'état « 1 ».

Si un seul de ces conducteurs de sélection de ligne ou de ces relais est à l'état « 0 », il n'y a pas de franchissement possible du liquide sur les lignes d'électrodes connectées au conducteur de sélection de ligne et au relais à l'état « 0 ».

Si tous les conducteurs Ci et Ci' et tous les relais RSLi et RSLi', pour i = 1 à 2n sont à l'état « 0 », il n'y a aucun franchissement possible de liquide, sur aucune des lignes.

Par contre si tous les relais RSLi et RSLi' sont à l'état « 1 », toutes les gouttes peuvent se déplacer ou s'étirer, sur chaque ligne, sur toutes les électrodes ESL-1 à ESL-n.

Ce mode de réalisation de l'invention permet de ne travailler qu'avec 2n conducteurs de sélection de ligne, et autant de relais de commande, des 2ⁿ x n électrodes de sélection de ligne de l'ensemble des lignes, ces électrodes de sélection de ligne étant en nombre n sur chaque ligne.

Au contraire, les dispositifs connus mettent en oeuvre, au mieux, 2ⁿ électrodes de sélection de ligne, mais avec 2ⁿ conducteurs et autant de relais (voir figure 2). Le gain procuré par l'invention, en nombre de conducteurs et de relais, est donc significatif, surtout si le nombre de lignes est de l'ordre de 2ⁿ.avec n ≥ 4, ou 8, ou 16...etc.

Des moyens 40 de contrôle des relais peuvent être prévus, par exemple des moyens numériques programmables (PC ou autre) auxquels les relais sont connectés et qui peuvent piloter ces relais.

Ces moyens peuvent être munis d'un écran 42 permettant à l'utilisateur de sélectionner une ligne sur laquelle une goutte doit pouvoir être transférée. Par exemple la matrice est représentée sur cet écran et l'utilisateur sélectionne une ou plusieurs lignes de transfert de gouttes, à l'aide d'un curseur ou d'un stylet lui permettant de désigner la ou les lignes retenues directement à l'écran.

Ou bien un programme automatique peut sélectionner les lignes et envoyer les signaux de commande correspondants aux électrodes.

Des moyens de mémorisation des moyens 40 permettent de mémoriser les informations permettant de sélectionner telle ou telle ligne. Ces informations sont par exemple celles du tableau I pour le cas d'une matrice d'adressage de 8 lignes, elles sont stockées ou mémorisées sous la forme du tableau I ou sous une autre forme.

Sur instruction d'un opérateur, par exemple sur sélection telle que décrite ci-dessus, ou sur instruction d'un programme automatique, les moyens numériques sélectionnent, dans les moyens de mémorisation, les données permettant d'ouvrir ou de fermer les relais Rsl-k, Rsl-k' nécessaires, et donc d'activer les électrodes Ck, Ck' nécessaires.

Dans le mode de réalisation précédent, les conducteurs de sélection de ligne Ck, Ck' sont reliés à autant de relais de sélection de ligne Rsl-k, Rsl-k'.

Il est possible, selon un autre mode de réalisation, de réduire ce nombre de relais de sélection de ligne.

Ainsi, selon un autre aspect de l'invention, illustré sur la figure 4, les 2n relais peuvent encore être réduits à un nombre n si chaque paire de relais Rsl - k, Rsl - k' est remplacée par un seul relais et des moyens de type porte logique permettant de former, pour chaque relais Rsl - k une sortie à un premier état (état « 1 ») et une sortie à un état complémentaire (l'état « 0 »).

Chaque combinaison des n entrées des relais Rsl - k, et donc une combinaison correspondante des conducteurs de sélection de ligne Ck, Ck', conduit à la sélection ou à l'ouverture d'une ou plusieurs lignes de la matrice en vue d'un transfert d'une goutte sur cette ligne.

Par exemple, dans le mode de réalisation de la figure 3, les deux relais RSL-i et RSL-i' sont remplacés par un seul relais RSL-i' en utilisant une fonction logique complémentaire (figure 4). Ceci permet de diviser le nombre de relais par 2.

Dans ce mode de réalisation, il ne reste plus que n relais.

On peut en outre coder ou repérer les 2ⁿ lignes de la matrice par un code binaire à n chiffres, chaque ligne pouvant être sélectionnée par affectation, à l'entrée des n relais Rsl - k, du codage pour cette ligne.

On peut donc dans ce cas mettre en oeuvre une logique de codage des lignes en nombre binaire, et affecter ce codage à la commande des relais de sélection de lignes, et donc à la sélection des lignes elles-mêmes. Pour sélectionner une ligne, on affecte son code binaire à l'entrée des relais de sélection de lignes.

Par exemple on peut se rapporter à la figure 4, correspondant au cas de 8 lignes d'électrodes, comportant 3 électrodes de sélection de ligne par ligne, 6 conducteurs de sélection de lignes C1 - C6, mais seulement 3 relais de sélection de ligne.

Dans cet exemple, le codage des lignes en utilisant l'état des relais est résumé dans le tableau II suivant :

**Tableau II**

| **Ligne** | **Nombre binaire** | **Etat du relais RSL3** | **Etat du relais RSL-2** | **Etat du relais RSL1** |
|---|---|---|---|---|
| 0 | 000 | 0 | 0 | 0 |
| 1 | 001 | 0 | 0 | 1 |
| 2 | 010 | 0 | 1 | 0 |
| 3 | 011 | 0 | 1 | 1 |
| 4 | 100 | 1 | 0 | 0 |
| 5 | 101 | 1 | 0 | 1 |
| 6 | 110 | 1 | 1 | 0 |
| 7 | 111 | 1 | 1 | 1 |

Pour un chiffre binaire donné, une seule ligne aura les 3 électrodes de sélection de ligne au potentiel V1, et une seule ligne sera sélectionnée.

Par exemple le nombre 101 permet de définir l'état des 3 relais permettant aux 3 électrodes ESL-1, ESL-2, ESL-3 de la ligne 5 d'être au potentiel V1.

Seules les gouttes placées sur cette ligne pourront circuler.

Les autres gouttes ne pourront pas franchir les électrodes ESL car au moins l'une d'entre elles est au potentiel V0.

Les affectations ou les connections des électrodes de sélection de lignes aux conducteurs de sélection de lignes Ck, Ck' sont, dans ce mode de réalisation, les mêmes que dans le premier mode de réalisation.

De même, dans ce mode de réalisation également, des moyens 40 de contrôle des relais peuvent être prévus, par exemple des moyens numériques programmables (PC ou autre) auxquels les n relais sont connectés et qui peuvent piloter ces relais.

Ces moyens peuvent être munis d'un écran 42 permettant à l'utilisateur de sélectionner une ligne sur laquelle une goutte doit pouvoir être transférée. Par exemple la matrice est représentée sur cet écran et l'utilisateur sélectionne une ligne de transfert de gouttes, à l'aide d'un curseur ou d'un stylet lui permettant de désigner la ou les lignes retenues directement à l'écran.

Ou bien un programme automatique peut sélectionner les lignes et envoyer les signaux de commande correspondants aux électrodes.

Des moyens de mémorisation des moyens 40 permettent de mémoriser les informations permettant de sélectionner telle ou telle ligne, par exemple les informations du tableau II tel que ci-dessus, sous la forme de ce tableau ou sous une forme équivalente.

Sur instruction d'un opérateur, par exemple sur sélection telle que décrite ci-dessus, ou sur instruction d'un programme automatique, les moyens numériques sélectionnent, dans les moyens de mémorisation, les données permettant d'ouvrir ou de fermer les relais Rsl-k nécessaires, et donc d'activer les électrodes Ck nécessaires.

D'une manière générale, quel que soit le mode de réalisation envisagé, on peut distinguer deux modes opératoires.

Dans un premier cas, pour une ligne donnée, une goutte s'étale simultanément sur toutes les électrodes de sélection de ligne de cette ligne, dans un deuxième cas la goutte se déplace successivement sur les électrodes de sélection de ligne de cette même ligne.

Avec le premier mode opératoire, les différentes électrodes de sélection de ligne d'une même ligne sont activées simultanément. Par exemple, les moyens 40 de pilotage sont programmés spécifiquement afin d'activer simultanément ces électrodes de sélection de ligne. Ou bien un opérateur peut choisir, au cas par cas, entre activation simultanée et activation successive.

Pour cela, les liquides et les technologies utilisés (système confiné ou système ouvert) permettent aux gouttes de s'étaler sur toute la série de ces électrodes de sélection de ligne.

Ceci est généralement le cas des systèmes confinés. Un système confiné comporte, outre le substrat tel qu'illustré sur la figure 1, un deuxième substrat 11, qui fait face au premier, comme illustré sur la figure 9 ou comme décrit dans le document de MG Pollack cité dans l'introduction à la présente demande. Sur la figure 9, les références 13 et 15 désignent respectivement une couche hydrophobe et une électrode sous - jacente. La référence 17 désigne un orifice pratiqué dans le substrat supérieur 11 (ou capot) et permet de servir de puits pour introduire un liquide.

Pour un système ouvert, on utilise de préférence des liquides à faible tension de surface (par exemple l'eau avec des surfactants).

Suivant les tensions de surface des liquides et les dimensions des électrodes il peut être difficile d'obtenir un étalement complet du liquide sur toutes les n électrodes de sélection de ligne d'une même ligne, activées simultanément, quand le nombre n est élevé (par exemple : n>3 ou à 4).

Pour contourner ce problème, il est possible de modifier la géométrie des électrodes afin de minimiser la longueur totale des différentes électrodes de sélection de ligne, et donc de limiter la longueur d'étalement de la goutte.

Ceci est obtenu, par exemple en utilisant des électrodes de sélection de ligne rectangulaires, comme illustré sur la figure 5. Le grand côté de chaque rectangle est disposé perpendiculairement à la direction de la ligne.

Avec le deuxième mode opératoire on pilote les électrodes de sélection de ligne consécutivement.

En effet, pour certaines configurations, (par exemple en système ouvert avec des gouttes à forte tension de surface), il peut être difficile d'étaler une goutte, simultanément sur toutes les électrodes de sélection de ligne d'une même ligne.

En pilotant consécutivement les électrodes de sélection de ligne d'une même ligne (ESL-1 puis ESL-2, jusqu'à ESP-n, ou l'inverse si les électrodes sont numérotées en sens inverse) on déplace de proche en proche la goutte sélectionnée le long d'une ligne, sur les différentes électrodes de sélection de ligne placées consécutivement au potentiel V1.

Si une des électrodes de sélection de ligne est placée au potentiel VO, la goutte est stoppée.

Pour sélectionner une nouvelle goutte on effectue une remise a zéro, ce qui consiste à replacer en début de ligne toutes les gouttes stoppées sur une des électrodes de sélection de ligne. Par exemple on réactive les électrodes précédant celle sur laquelle la goutte se situe, pour faire remonter la goutte le long de la ligne.

Des variantes, pour la formation d'une goutte, vont être décrites.

Il est possible de former des gouttes à partir d'un réservoir R grâce à une ligne d'électrodes qui est reliée à ce réservoir et qui fait elle-même partie d'une matrice d'électrodes.

A cette fin, on active une série d'électrodes E1 - E4 d'une ligne d'une matrice, cette ligne étant reliée à un réservoir R comme illustré sur la figure 6A, ce qui conduit à l'étalement d'une goutte, et donc à un segment liquide 50 comme illustré sur la figure 6B.

Puis, on coupe le segment liquide obtenu en désactivant une des électrodes activées (électrode Ec sur la figure 6C). On obtient ainsi une goutte 52, comme illustré sur la figure 6D.

On peut appliquer le procédé selon l'invention en insérant les électrodes de sélection entre le réservoir R et une ou plusieurs électrode Ec (figure 6C) dite électrode de coupure.

Suivant l'invention, les électrodes de sélection permettent de sélectionner les lignes où les gouttes doivent être formées, d'étirer le liquide jusqu'aux électrodes de coupure pour former une goutte.

Un exemple d'application va maintenant être décrit en liaison avec les figures 7A à 7D.

Il s'agit d'un processeur fluidique pour chimie combinatoire.

Dans cet exemple, la puce comporte 2 x 2ⁿ réservoirs Rk, k =1,...,2ⁿ⁺¹, et un nombre correspondant de lignes d'électrodes.

A chaque réservoir est associée une ligne d'électrodes permettant la fabrication d'une goutte. L'ensemble des lignes forme donc une matrice comme déjà décrit ci-dessus.

n électrodes de sélection de ligne, comme décrit précédemment, sont situées sur chaque ligne.

La figure 7B représente la première ligne, avec ses électrodes de sélection de ligne Esl et le réservoir R1. Les autres lignes ont une structure similaire.

Toutes les lignes d'électrodes partant des réservoirs aboutissent à une ligne commune 60 d'électrodes, qui peut aussi comporter des électrodes de sélection de ligne. Les différents réactifs sont amenés sur cette ligne 60, sous forme de gouttes, pour être mélangés.

La structure de la figure 7A est symétrique par rapport à cette ligne 60, et comporte pour cette raison 2 x 2ⁿ lignes. Mais une structure selon l'invention peut aussi être dissymétrique et ne comporter que 2ⁿ lignes, situées toutes d'un même côté,
ou à 90°, par rapport à la ligne commune 60.

Les conducteurs de sélection de ligne, disposés selon l'un des modes de réalisation de l'invention, sont non représentés sur les figures 7A et 7B, mais sont sous-jacents à une couche isolante hydrophobe, comme illustré sur la figure 1A.

Ces conducteurs de sélection de ligne sont reliés à des moyens de commande tels que les moyens 40, 42 de la figure 4.

Selon une variante, il est possible de disposer des lignes, chacune munie d'électrodes de sélection de ligne et reliée à un réservoir R1, ...Rk, R' 1,...R' k' , dans une architecture perpendiculaire, selon un schéma tel que celui de la figure 7C. Les lignes sont perpendiculaires à des lignes communes 160, 162.

Selon encore une variante, il est possible de disposer des lignes, chacune munie d'électrodes de sélection de ligne et reliée à un réservoir R1,...Rk, R'1, ...R' k' , R1, ...Rj , R' 1, ...R' j' dans une architecture en carré, selon un schéma tel que celui de la figure 7D. Les lignes sont perpendiculaires à des lignes communes 260, 262, qui forment un carré.

D'autres dispositions sont envisageables et permettent de réaliser tout type de circuit ou de processeur fluidique.

Les conducteurs de sélection de ligne, disposés selon l'un des modes de réalisation de l'invention, sont non représentés sur les figures 7C et 7D, mais sont sous-jacents à une couche isolante hydrophobe, comme illustré sur la figure 1A.

Ces conducteurs de sélection de ligne sont reliés à des moyens de commande tels que les moyens 40, 42 de la figure 4.

Grâce à l'invention il est possible de programmer un grand nombre de combinaisons possibles de mélanges entre les différents réactifs.

Pour procéder à l'analyse des résultats, la puce peut comporter une zone de détection (non représenté sur la figure) dans laquelle peut être réalisée une détection, par exemple par colorimétrie,
ou par fluorescence, ou par électrochimie.

La puce peut comporter éventuellement d'autres entrées/sorties ou réservoirs 62 pour injecter un échantillon devant être mélangé avec, successivement, une combinaison des différents réactifs, chacun étant issu d'un réservoir connecté à une ligne d'électrodes, ou à une zone 64, dite zone poubelle, pour évacuer les liquides après analyse.

L'invention s'applique non seulement à des matrices comportant 2ⁿ lignes (n>0 ou à 1), mais aussi à toute matrice de p lignes (p entier), avec 2ⁿ < p <2ⁿ⁺¹, n entier. Dans ce cas, on traite une matrice de 2ⁿ⁺¹ lignes selon l'un des modes de réalisation décrits ci-dessus, puis on supprime les lignes en excès dans ce schéma.

La figure 8 donne un exemple de matrice à 16 lignes (j = 0,...15) , avec des connections à 8 conducteurs de sélection de ligne selon l'invention.

Les commutateurs ou relais sont schématisés par 4 blocs Rsl-i (i = 1 - 4), qui peuvent prendre l'une ou l'autre des formes décrites ci-dessus en liaison avec l'un des modes de réalisation de l'invention.

La suppression de, par exemple, 3 lignes est symbolisée par le trait interrompu 70. Les lignes j = 13, 14, 15 étant éliminées, il reste une configuration comportant 15 lignes, dont les 8 lignes j = 0 - 7, chacune de ces 8 lignes comportant au moins 3 (en fait : 4) électrodes de sélection de ligne Esl - 1, 2, 3, connectées aux conducteurs C1, C1', C2, C2', C3, C3' selon l'invention (le bloc 72 de la figure 8 regroupe ces connections).

Le dispositif comporte alors en outre deux conducteurs de sélection de ligne supplémentaires C4 et C4' qui, pour les lignes 0 à 7 sont respectivement complètement occupés ou vides, et n'interviennent donc pas dans le repérage des lignes.

Un dispositif comportant p lignes, avec 2ⁿ < p <2ⁿ⁺¹ comporte donc un dispositif à 2ⁿ lignes selon l'invention. Chacune de ces lignes comporte non plus n électrodes de sélection de ligne, mais n+1, dont n sont connectées comme déjà décrit ci-dessus en liaison avec les figures 3 ou 4.

L'invention permet donc de réaliser un procédé et un système d'adressage d'une matrice électro-fluidique ayant un nombre quelconque de lignes.

Un dispositif selon l'invention peut être réalisé dans une structure telle que celle illustrée sur les figures 1A - 1C, les électrodes, disposées en matrice, étant située sous une couche isolante 6 et une couche hydrophobe 8.

Le substrat 1 est par exemple en silicium
ou en verre ou en plastique.

Typiquement, la distance entre le conducteur 10 (figures 1A - 1C) d'une part et la surface hydrophobe 8 d'autre part est par exemple comprise entre 1 µm et 100 µm ou 500 µm.

Le conducteur 10 se présente par exemple sous la forme d'un fil de diamètre compris entre 10 µm et quelques centaines de µm, par exemple 200 µm. Ce fil peut être un fil d'or ou d'aluminium ou de tungstène ou d'autres matériaux conducteurs.

Lorsque deux substrats 1, 11 sont utilisés, dans la cas d'une structure confinée (figure 9), ils sont distants d'une distance comprise entre, par exemple, 10 µm et 100 µm ou 500 µm.

Dans ce cas, le deuxième substrat comporte une couche 13 hydrophobe à sa surface destinée à être en contact avec le liquide d'une goutte. Une contre-électrode 15 peut être enterrée dans le deuxième substrat, ou une électrode plane peut couvrir une grande partie de la surface du capot. Un caténaire peut aussi être utilisé.

Quel que soit le mode de réalisation considéré, une goutte de liquide 2 aura un volume compris entre, par exemple, 1 nanolitre et quelques microlitres, par exemple entre 1 nl et 5 µl.

En outre chacune des électrodes d'une ligne de la matrice aura par exemple une surface de l'ordre de quelques dizaines de µm2 (par exemple 10 µm2) jusqu'à 1 mm2, selon la taille des gouttes à transporter, l'espacement entre électrodes voisines étant par exemple compris entre 1 µm et 10 µm.

La structuration des électrodes de la matrice peut être obtenue par des méthodes classiques des micro-technologies, par exemple par photolithographie, les électrodes étant par exemple réalisées pat dépôt d'une couche métallique (AU, ou AL, ou ITO, ou Pt, ou Cr, ou Cu) puis photolithographie.

Le substrat est ensuite recouvert d'une couche diélectrique en Si3N4 ou SiO2. Enfin, une couche hydrophobe peut être déposée, par exemple un dépôt de téflon réalisé à la tournette.

Les mêmes techniques s'appliquent à la réalisation du deuxième substrat de la figure 9, dans le cas d'un dispositif confiné.

Des procédés de réalisation de puces incorporant un dispositif selon l'invention peuvent aussi être directement dérivés des procédés décrits dans le document FR - 2 841 063.

Quel que soit le mode de réalisation, les électrodes d'au moins une ligne ont de préférence un profil en dent de scie comme celui illustré en figure 10. Les dents de scie des électrodes consécutives s'imbriquent les unes dans les autres. Ceci permet de faciliter le déplacement des ménisques d'une électrode à l'autre.

Une variante de mise en oeuvre d'un dispositif selon l'invention va être exposée en liaison avec la figure 11A

Il s'agit d'une architecture en matrice d'électrodes, ou d'une mise en série de plusieurs multiplexages.

Il est en effet possible de mettre en série plusieurs systèmes d'électrodes tels que décrits ci-dessus en liaison avec l'une des figures 3, 4 ou 8 ou l'une des variantes de l'invention déjà exposées ci-dessus. On obtient une structure matricielle. Cette configuration permet de déplacer sélectivement des gouttes entre deux colonnes d'électrodes parallèles EPI, EP2, EP3 ...etc. EPn. En outre on peut placer, à un ou plusieurs endroits de la matrice, une ou des colonne(s) 200 d'électrodes permettant de faire passer une goutte d'une ligne d'électrode à l'autre.

Des électrodes de sélection de ligne Esl-i (i = 1 - 3), Esl-i' (i' = 1-3), Esl-i " (i" = 1-3) sont disposées sur chaque ligne d'électrodes. Le nombre de 3 électrodes de sélection de ligne est donné à titre d'exemple et pourrait être quelconque.

Les autres électrodes, qui ne sont pas des électrodes de sélection de ligne, sont reliées à des relais parallèles 300, comme déjà expliqué ci-dessus : chaque colonne d'électrode est reliée à un relais parallèle.

Les conducteurs Ci, Ci' peuvent être disposés comme illustré sur la figure 11B : il y a alors autant de ces conducteurs que sur la figure 3 ou 4, et autant de relais (non représentés sur la figure 11B) que sur les figures 3 ou 4. Chaque électrode de sélection de ligne Esl-1, Esl-2, Esl-3 est reliée à ces conducteurs comme sur la figure 3 ou 4. Il en va de même pour les électrodes Esl-1', Esl-2', Esl-3',- Esl-1", Esl-2" , Esl-3" .

Dans ce cas, les électrodes Esl-1, Esl-1', et Esl-1" d'une même ligne sont activées au même instant. Une goutte, disposée sur une des lignes, avancera de proche en proche, d'un système d'électrodes à un autre disposé en série avec celui-ci.

Selon une variante, non représentée sur les figures, à chaque ensemble d'électrodes tel que décrit ci-dessus en liaison avec l'une des figures 3, 4 ou 8 ou avec l'une des variantes de l'invention déjà exposées ci-dessus, est associé un ensemble de 6 conducteurs Cₖ , Cₖ, (k=1,2,3). Pour l'ensemble du dispositif de la figure 11A, on a alors 3x6 conducteurs, et autant de moyens de relais Rsl-i (i=1 - 3) à piloter.

La mise en série de plusieurs systèmes d'électrodes, de préférence comportant un même nombre d'électrodes de sélection de ligne, s'applique non seulement à 3 systèmes d'électrodes, comportant chacun 8 lignes, comme décrit ci-dessus en liaison avec l'exemple des figures 11A, 11B, mais également à k (k entier quelconque) système de 2ⁿ lignes d'un dispositif électro-fluidique selon l'invention, chaque ligne possédant N électrodes (n<N), ce dispositif comportant :
- sur chaque ligne, n électrodes dites de sélection (Esl - i), l'ensemble de ces électrodes de sélection de ligne étant reliées à 2n conducteurs (C1, C1', C2, C2', C3, C3') de sélection de lignes, 2ⁿ⁻¹ électrodes de sélection de lignes de 2ⁿ⁻¹ lignes étant connectées à chaque conducteur de sélection de lignes,
- des moyens (Rsl-k, Rsl-k') de sélection, pour sélectionner un ou plusieurs conducteurs de sélection de ligne.

Ce type de mise en série peut également s'appliquer à un dispositif d'adressage d'une matrice d'électrodes de p lignes, avec 2ⁿ<p<2ⁿ⁺¹ lignes, d'un dispositif électro-fluidique, comportant un dispositif à 2ⁿ lignes selon l'invention.

Un autre exemple d'une puce selon l'invention, permettant de réaliser des opérations de stockage, et/ou de mélange, et/ou de dilution va être décrit en liaison avec la figure 12.

Elle comporte n réservoirs (ici : n=16 à titre d'exemple ; on peut aussi avoir tout nombre n de réservoirs, avec n ≥ 2) R₁ - R₁₆ repartis de la manière suivante dans la configuration représentée :
- deux réservoirs principaux R₁ et R₁₆ ouverts sur l'extérieur par des puits 317 et 417, par exemple similaires au puits 17 de la figure 9,
- et 14 réservoirs secondaires R₂ à R₁₅.

Les n réservoirs communiquent entre eux (c'est à dire que des volumes liquides peuvent être déplacés entre ces réservoirs) par un bus 301 constitué d'une ligne d'électrodes. Les gouttes sont placées ou dispensées sur ce bus 301 grâce à des lignes d'électrodes de sélection de ligne Esl-i, Esl-i' conformément à l'invention. Le pilotage de ces lignes est par exemple l'un des modes de pilotage décrit ci-dessus dans le cadre de la présente invention. Les conducteurs Cₖ, C_{k'} ainsi que les relais Rsl ne sont pas représentés sur cette figure par souci de clarté. Divers modes de fonctionnement d'un réservoir avec une ou plusieurs lignes d'électrodes ont également été décrit ci-dessus en liaison avec les figures 6A - 7D et sont applicables au présent mode de réalisation.

Avec ce dispositif de la figure 12, une goutte d'un liquide du réservoir R₁ ou R₁₆ peut être sélectionnée, ainsi qu'au moins une goutte d'un des réservoirs secondaires R₂ - R₁₅ et ces gouttes peuvent être mélangées par transport par électromouillage sur le chemin d'électrodes 301.

Un exemple de dessin de masques utilisé pour la photolithographie du niveau électrique des électrodes est rapporté sur la figure 13A. On voit clairement, sur cette figure, la structure des électrodes, en particulier de celles conduisant de chaque réservoir à la ligne de bus 301. La puce comporte ici 16 réservoirs, ce qui nécessite 8 connections électriques (comme sur la figure 8) non représentées sur la figure 13A.

Le bus 301 est constitué d'une ligne d'électrodes activées 3 à 3. Trois relais permettent de déplacer une goutte sur l'ensemble du bus. Le bus et sa connexion aux conducteurs 330, 331, 332 pilotés par les relais est illustré de manière plus détaillée sur la figure 13B : les électrodes 301-1, 301-4, 301-7 seront activées simultanément ; puis les électrodes 301-2, 301-5,...etc seront activées simultanément,...etc.

Les références 320, 321 de la figure 13A représentent les passages de la ligne de connexion d'une électrode du bus 301 au conducteur 330. La ligne passe sous les conducteurs 331, 332, ce qui explique qu'elle passe dans le substrat, en 320, puis ressort en 321 pour venir au contact du conducteur 330. Le même principe s'applique à toutes les autres connexions de cette figure. Un deuxième niveau électrique (non représenté sur la figure 13A) est donc réalisé afin d'interconnecter électriquement certaines lignes de connexions. Seules les connexions au conducteur le plus proche (par exemple la connexion des électrodes du bus 301 au conducteur 332) ne nécessitent pas ce passage sous les autres conducteurs.

La référence 400 désigne une autre connexion, d'une électrode de sélection de ligne 411 à un conducteur 410 via un conducteur 401.

Un peigne 340 rassemble l'ensemble des contacts. Les références 341, 342, désignent des électrodes permettant des prises de contact au niveau d'un couvercle.

Tous les conducteurs de sélection de lignes ne sont pas représentés sur cette figure, par souci de clarté.

Par ailleurs, des lignes conductrices 343 sont issues du peigne 340 pour réaliser la connexion des conducteurs de sélection de ligne (représentées ou pas) mais aussi de conducteurs assurant d'autres fonctions sur la puce. Là encore par souci de clarté de la figure, les conducteurs 343 ne sont pas représentés complètement, mais de manière interrompue (ils se terminent sur la figure en pointillés).

Au total avec un système de commande travaillant avec un nombre de relais restreints, ici seulement 16 relais, on peut piloter une centaine d'électrodes afin de manipuler les liquides dans les 16 réservoirs. Le nombre de relais dépend en fait non seulement du nombre de réservoirs, mais aussi des autres fonctions à activer sur la puce.

Les électrodes sont formées d'une couche conductrice (ex : or) d'épaisseur 0,3 µm. Les motifs des électrodes et des lignes de connections sont gravées par les techniques classiques de la photolithographie. Un dépôt d'une couche isolante est effectué, par exemple en nitrure de silicium d'épaisseur 0.3 µm. Cette couche est localement gravée pour pouvoir reprendre les contacts électriques.

Pour le deuxième niveau électrique mentionné ci-dessus, la technologie utilisée est la même que pour le niveau d'électrode, c'est à dire un dépôt métallique et une photolithographie. Les interconnections (certaines d'entre elles seulement) sont désignées par les repères 400 sur la figure 13A.

Par exemple, la puce est en silicium et mesure 4 à 5 cm². La surface de chaque électrode du bus 301 et des électrodes des réservoirs R₂ à R₁₅ est de 1,4 mm² carré. La surface de chaque électrode de sélection ESL est de 0.24mm².

Dans un ou plusieurs réservoirs, et notamment dans les réservoirs R1 et R16, le liquide peut être déplacé par électromouillage vers la sortie du réservoir, soit vers une des électrodes de la ligne d'électrodes reliée à ce réservoir.

En particulier, sur la figure 13A, le réservoir R1 (resp. R2) comporte deux électrodes d'électromouillage 448, 448' (resp. 449, 449').

Sur la figure 13A, on pourra remarquer que la forme des électrodes 448 et 449, correspondant respectivement aux réservoirs R₁ et R₁₆, est en étoile. Cette forme des électrodes réservoirs permet de plaquer ou d'attirer constamment le liquide vers les électrodes de formation de goutte, dont les premières en sorties des réservoirs sont respectivement les électrodes 450 et 451. Ceci permet l'amorçage du processus de formation du doigt de liquide lors de la dispense de goutte, comme expliqué ci-dessus en liaison avec les figures 6A - 6D.

Selon une variante, représentée en figure 13C, on peut utiliser une électrode 448 (et éventuellement une électrode 449 de même forme) en forme en peigne ce qui garantit, comme dans le cas de la demi-étoile, un gradient de surface d'électrode. En effet, l'électromouillage sur isolant a pour effet d'étaler le liquide au niveau des électrodes activées, ce qui se traduit ici par une position de liquide permettant de maximiser la surface en regard avec l'électrode. Il en résulte un effet de « rassemblement » du liquide à proximité de la première électrode 450 de formation de gouttes.

Cette amélioration permet aussi de vider complètement le réservoir.

Notons que les doigts du peigne (figure 3C) ou la demi-étoile (figure 13A) peuvent être carrés ou pointus.

La figure 13D, qui montre schématiquement la puce en cours de fonctionnement, en coupe au niveau du réservoir R1, résume l'empilement technologique. Les références 460, 461, 462, 463 désignent des électrodes d'électromouillage.

La référence 470 désigne une interconnexion des électrodes d'électromouillage entre différentes lignes. La référence 471 désigne une électrode du peigne 340 (figure 13A).

Une résine épaisse (100 µm d'épaisseur par exemple) est laminée puis structurée par photolithographie, et un traitement hydrophobe est effectué (exemple téflon AF de chez Dupont). Ce film de résine est utilisé pour définir l'espacement 350, 351 entre la plaque inférieure 1 et la plaque supérieure 11 (figures 9 et 13D). En outre ce film de résine permet de confiner les réservoirs et d'éviter les risques de contamination ou de coalescence entre les gouttes placées dans les différents réservoirs. La puce est collée puis électriquement câblée sur une plaque de circuit imprimé. La puce est recouverte d'un couvercle (substrat 11) en poly carbonate avec une électrode 15 en ITO (indium-titane-oxyde) et une fine couche 13 hydrophobe. Le composant fluidique ainsi formé est rempli d'huile silicone.

Un exemple de fonctionnement de ce dispositif, ou protocole fluidique, va être donné.

Avec la puce précédemment décrite, on peut réaliser un protocole permettant d'effectuer des dilutions successives. Le liquide contenant la solution à diluer (liquide contenant un réactif, et/ou un ou des échantillons biologiques, et/ou des billes, et/ou des cellules...) est dispensé dans le réservoir R₁₆. L'objectif du protocole est de diluer le réactif, (respectivement : l'échantillon, les billes, cellules). Pour cela le réservoir R₁ est rempli avec le tampon de dilution (eau, tampon biologique,...). La puce est pilotée par des moyens tels que les moyens 40, 42 des figures 3 et 4 (typiquement : un PC programmé à l'effet de mettre en oeuvre un procédé selon l'invention) et une liste d'instruction, qui correspond au procédé de dilution à mettre en oeuvre, est exécutée. Chaque instruction correspond à une opération élémentaire.

Il peut y avoir par exemple 4 types d'instructions élémentaires :
- OUT 1 ou OUT 16: Dispense d'une goutte à partir d'un réservoir R₁ ou R₁₆.
- BUS(m,n) Déplacement d'une goutte sur le bus 301; m et n correspondent au numéro du réservoir de départ et au numéro de réservoir d'arrivée.
- STOCK(n): Stockage d'une goutte dans l'un des réservoirs R₂ à R₁₅.
- DISP (n) : Dispense d'une goutte depuis l'un des réservoirs R₂ à R₁₅ par les électrodes de sélection de ce réservoir, conformément à l'invention.

Ainsi (figures 14A - 14D) pour former une goutte de liquide contenant l'entité à diluer, on exécute l'instruction OUT(16). Pour ranger cette goutte dans le réservoirs R₂ on exécute successivement les instructions BUS(16,2) et STOCK(2). Puis, on dispense une gouttelette « g2 » à partir du réservoir R2 (figure 14B). La goutte g2 est fabriquée sur la dernière électrode de sélection de ligne (figure 14B), du côté du bus ; on forme aussi une goutte « g 1 » à partir du réservoir R₁. Cette goutte g1 est amenée par le bus 301 en regard du réservoir R2 (figure 14C). g1 et g2 sont donc placées sur deux électrodes adjacentes, ce qui provoque naturellement la coalescence des deux gouttes g1 et g2 en une goutte g3 (figure 14D). En raison de la géométrie des électrodes, g1 est plus grande que g2 ; par exemple les volumes de g1 et g2 sont respectivement de 141 nl et 24 nl. On obtient donc un rapport de dilution de (144+24)/24, soit environ 7.

La nouvelle goutte g3 ainsi formée peut être stockée, par exemple dans le réservoir R3. On réitère l'opération de dilution en formant une gouttelette g4 à partir de R2 et une nouvelle goutte g5 à partir de R1, le résultat est stocké dans le réservoir R4. Cette opération est réitérée jusqu'à obtenir, dans chaque réservoir R2 à Rn, des concentrations C1, C1/7, C1/49, Ci/7ⁿ.

Cette situation est représentée en figure 15, qui représente schématiquement le dispositif des figures 12 et 13A, et sur laquelle diverses concentrations dans les réservoirs R₂ - R₆ sont indiquées.

En résumé, les instructions à fournir au système de pilotage 40, 42 du composant fluidique pour réaliser 4 dilutions successives avec stockage des liquides dans les réservoirs R2 à R16 sont données dans le tableau suivant.

| | |
|---|---|
| OUT16 | Dispense d'une goutte du réservoir R16 |
| BUS(16,2) | Déplacement vers le réservoir R2 |
| STOCK(2) | La goutte est rangée dans le réservoir R2 |
| DISP(2) | Dispense d'une gouttelette « g2 » à partir de R2 sur la dernière électrode |
| OUT(1) | Dispense d'une goutte 'g1' à partir du réservoir R1 |
| BUS(1,3) | Déplacement vers le réservoir R3 (sur le chemin les gouttes g1 et g2 coalescents) |
| STOCK(3) | La goutte est rangée dans le réservoir R3 |
| DISP(3) | Dispense d'une gouttelette g4 à partir de R3 sur la dernière électrode ES |
| OUT(1) | Dispense d'une nouvelle goutte g5 à partir du réservoir R1 |
| BUS(1,4) | Déplacement vers le réservoir R4 (sur le chemin les gouttes g4 et g5 coalescent) |
| STOCK(4) | La goutte est rangée dans le réservoir R4 |
| DISP(4) | Dispense d'une gouttelette g6 à partir de R4 sur la dernière électrode ES |
| OUT(1) | Dispense d'une nouvelle goutte g7 à partir du réservoir R1 |
| BUS(1,5) | Déplacement vers le réservoir R5 (sur le chemin, les gouttes g1 et g4 coalescent) |
| STOCK(5) | La goutte est rangée dans le réservoir R5 |
| DISP(5) | Dispense d'une gouttelette g8 à partir de R5 sur la dernière électrode ES |
| OUT(1) | Dispense d'une nouvelle goutte g9 à partir du réservoir R1 |
| BUS(1,6) | Déplacement vers le réservoir R6 (sur le chemin les gouttes g1 et g9 coalescent) |
| STOCK(6) | La goutte est rangée dans le réservoir R4 |

Le processus peut être réitéré sur l'ensemble des 14 réservoirs R2 à R15. On peut aussi former plusieurs gouttes avec des concentrations équivalentes.

Par exemple, on peut effectuer 4 dilutions successives pour obtenir une concentration C1/2401 puis réitérer les dilutions mais toujours à partir du même réservoir R5. Ainsi, les autres réservoirs R7 R8, R9... seront remplis d'un volume de liquide avec la même concentration C1/2401.

Après coalescence, la goutte peut être déplacée sur le bus 301 pour homogénéiser et/ou mélanger les liquides. Typiquement 12 à 20 déplacements sur les électrodes du bus suffisent à un mélange efficace. On peut aussi utiliser les électrodes de sélections de lignes pour faire des allers - retour des gouttes entre les réservoirs et le bus 301 pour brasser les liquides.

La figure 16 correspond à une dilution réalisée avec des billes fluorescentes (Diamètre 20 µm dans de l'eau). Avec 4 dilutions on passe à une concentration élevée de billes (réservoir R2 : 400 billes pour 140nl) à quelques billes (réservoir R3 : 80 billes ; réservoir R4 : 27 billes ; réservoir R5 : 8 billes ; à chaque fois pour 140 nl).

Le même protocole peut être effectué avec des cellules. Grâce à la mise en oeuvre de l'invention il est possible de manipuler des gouttes contenant seulement quelques cellules, voire une seule cellule. On peut alors appliquer un protocole biologique sur cette goutte pour étudier et/ou analyser le comportement de la cellule. Ce protocole peut être effectué en parallèle sur un très grand nombre de goutte. Une des applications est le « screening » de médicaments.

La figure 17 représente une variante ou un perfectionnement du dispositif de la figure 4, dans lequel seul un dispositif de relais Rsl-k est nécessaire pour deux lignes d'électrodes Ck, Ck'. Les références sont identiques à celles de la figure 4.

Un dispositif de commutation micro-fluidique 501, 502, 503 est utilisé en combinaison avec chaque relais.

Un tel dispositif de commutation micro-fluidique fonctionne sur les principes suivants, qui vont d'abord être expliqués dans le cadre d'une configuration ouverte. Ainsi on considère le cas, illustré sur la figure 18, et proche dérivé du cas illustré en figures 1A - 1C, où le conducteur 10 est interrompu. L'extrémité 33 d'un deuxième conducteur 12, qui peut être à un potentiel flottant, est située à faible distance de l'extrémité 11 du premier conducteur 10. Cette distance est telle que si, par activation simultanée des électrodes 4-1, 4-2, 4-3, la goutte 2, après avoir été amenée à l'extrémité 11 du conducteur 10, est étirée, elle met, dans sa position 2' représentée en traits interrompus sur la figure 18, les deux extrémités 11 et 33 en contact et porte le conducteur 12 au même potentiel que le conducteur 10.

L'opération inverse peut alors être effectuée, la goutte retrouve alors sa position 2 initiale et le conducteur 12 n'est plus au potentiel du conducteur 10.

Dans cette opération, la goutte 2 est étirée, mais non pas déplacée. En outre, le contact est réalisé par étirement de la goutte sur la surface plane 8. Une commutation ou un changement d'état résulte donc d'un étirement de la goutte afin de mettre en contact deux lignes 10, 12.

A l'état initial, la goutte 2 peut être formée sur une électrode réservoir et être étirée sur une autre électrode voisine 4-3.

Du point de vue logique, on va supposer que le potentiel 0 des électrodes 4 conduit la goutte à s'étaler.

Comme on le voit sur la figure 19A, on modifie l'état de la ligne 12 par la commande Va sur l'électrode 4-3. Si Va= 1, la goutte ne s'étale pas sur cette électrode. La ligne 12 est donc à un potentiel flottant. Si Va = 0, alors la goutte s'étale au-dessus des deux électrodes 4-2 et 4-3 et la goutte vient connecter la ligne 12, dont l'état devient identique au caténaire 10 qui est l'état « 1 » (figure 19B).

On réalise ainsi un commutateur logique en micro-fluidique.

Un autre mode de réalisation est illustré sur la figure 19C : la commutation de la goutte vers un deuxième conducteur 12, 12' varie suivant la direction de déformation imposée à la goutte par l'activation des électrodes d'électromouillage.

Un dispositif selon l'invention peut également être à configuration fermée, du type de celle illustrée en figure 9.

Dans ce cas, illustré en figure 20, la goutte 2 va, par étirement ou déformation comme dans le cas précédent, être commutée entre un premier état et un deuxième état. Il est préférable, dans ce cas, d'avoir une différence de tension faible ou nulle entre le conducteurs 15 et les conducteurs 10 et 12, pour éviter tout risque de réaction ou de chauffage de la goutte 2.

Dans les modes de réalisation déjà exposés, la goutte est, par étirement ou déformation, amenée en contact avec deux conducteurs situés parallèlement au substrat 1 ou situés entre le substrat 1 et le capot 11.

Selon un autre mode de réalisation de l'invention (figure 21), en configuration fermée, le deuxième substrat ou le capot 11 comporte deux électrodes ou deux conducteurs 11-2, 11-2'. Pour chacun de ces conducteurs, la couche 13 de matériau hydrophobe présente une zone 107, 107' pour laquelle la couche de matériau hydrophobe est soit nulle (le conducteur correspondant 11-2, 11-2' du capot est alors apparent depuis la cavité), soit suffisamment faible pour laisser passer un courant ou des charges.

Une portion 107, respectivement 107', de la couche 13 du capot 11 est par exemple gravée, de sorte qu'une goutte 2 de liquide conducteur permet de réaliser un contact avec le conducteur 11-2, respectivement 11-2' (goutte en position étirée 2') du capot. On peut aussi laisser subsister dans la zone 107 et/ou la zone 107', une couche hydrophobe très fine, par exemple de l'ordre de quelques dizaines de nm pour du téflon ; elle est alors poreuse aux charges électriques. Il n'est alors pas nécessaire, dans ce cas, de graver complètement la couche hydrophobe 13 dans cette zone.

L'épaisseur de couche hydrophobe permettant une certaine porosité aux charges, suffisante pour assurer une circulation du courant avec la contre électrode 11-2, respectivement 11-2', dépendra du matériau de la couche 13. Dans le cas du téflon, on trouve des indications à ce sujet dans le document de S.-K. Cho et al., « spliting a liquid droplet for electrowetting - based microfluidics », Proceedings of 2001 ASME International Mechanical Engineering Congress and Exposition, Nov. 11 - 16, New York. En ce qui concerne le téflon, une couche de 20 nm, ou par exemple inférieure à 30 nm, est suffisante pour laisser passer des charges. Pour chaque matériau hydrophobe et/ou isolant, un test pourra être réalisé en fonction de l'épaisseur déposée afin de déterminer si le potentiel voulu est atteint en ce qui concerne l'électrode 15.

Selon l'invention le passage d'un état à un autre peut être commandé par le passage d'un contact de la goutte avec une zone de la couche 13 où cette dernière est inexistante ou faible, à un contact de la goutte avec deux zones de cette couche où cette dernière est inexistante ou faible.

Selon encore un autre mode de réalisation de l'invention (figure 22), en configuration ouverte (mais qui pourrait être aussi bien en configuration fermée), deux électrodes 4-2 et 4-4 du substrat 1 sont non passivées et non recouvertes par la couche hydrophobe 8. Les zone non passivées du premier substrat sont désignées par les références 17 et 17'.

Les deux électrodes 4-2 et 4-4 sont donc utilisées en tant que zones de contact pour deux états, l'un dans lequel la goutte 2 est uniquement en contact avec l'électrode 4-2, et l'autre dans lequel la goutte 2 est en contact avec les deux électrodes 4-2 et 4-4. Le passage de l'un à l'autre s'effectue par électromouillage par activation d'électrodes situées entre les électrodes dépassivées.

Enfin il est possible de combiner les divers modes de réalisation ci-dessus. Par exemple, en figure 23 un dispositif selon l'invention combine un capot, avec un électrode 13 dont une zone ou portion 107 est sans couche hydrophobe, ou présente une couche hydrophobe d'épaisseur très fine, et deux conducteurs 10, 12 disposés dans la cavité entre les deux substrats, parallèlement aux surfaces de ces deux substrats qui délimitent ladite cavité.

Ainsi la commutation peut avoir lieu entre la zone 107 et le conducteur 12.

Des fonctions complexes peuvent être élaborées à partir d'une des configurations de base exposées ci-dessus.

La figure 24A représente une fonction « complément », de sorte que la sortie 12 ne soit jamais à un potentiel flottant.

Sur cette figure, au moins 4 électrodes 4-1, 4-2, 4-1', 4-2' sont concernées. Les électrodes 4-1 et 4-1' sont respectivement à l'état 1 et 0, tandis que les électrodes 4-2 et 4-2' sont à un potentiel initialement quelconque Va.

Chacun des deux caténaires 10 et 10' joue le même rôle , respectivement pour l'électrode 4-1, et pour l'électrode 4-1', que déjà expliqué ci-dessus pour le caténaire 10 vis-à-vis de l'électrode 4-1.

Deux états sont alors possibles.

Lorsque Va = 1 (figure 24B), la goutte 2₁, située sur l'électrode 4-1, reste sur cette électrode, tandis que la goutte 2₁' s'étire vers la branche 12₁, du caténaire 12. Le caténaire 12 est alors au potentiel Vc = 0, complémentaire de Va = 1.

Lorsque Va = 0 (figure 24C), la goutte 2_{1'}, située sur l'électrode 4-1', reste sur cette électrode, tandis que la goutte 2₁ s'étire vers la branche 12₁ du caténaire 12. Le caténaire 12 est alors au potentiel Vc = 1, complémentaire de Va = 0.

La fonction complément expliquée ci-dessus en liaison avec les figures 24A - 24C peut être symbolisée par un seul bloc I, comme illustré en figure 24D, qui transforme donc une tension Vₐ en son complément Vₐ.

Ce dispositif peut avantageusement être exploité dans un dispositif selon la présente invention.

Dans le schéma de la figure 17, l'utilisation d'un bloc I 501, 502, 503 sur chaque conducteur Ck' permet d'affecter à ce conducteur un état complémentaire ou inverse de l'état affecté au conducteur Ck. Les relais Rsl-1, Rsl-2, Rsl-3, ont la même fonction que dans le cas de la figure 4. Mais l'utilisation du composant micro-fluidique de commutation permet de simplifier la structure de la figure 4. La commande des électrodes pour activer chaque composant micro-fluidique peut là encore être assurée par les moyens 40, 42.

Chaque bloc 501, 502, 503, est donc un dispositif permettant de former une fonction complément d'une tension, dite tension d'entrée. Un tel dispositif comporte deux dispositifs de commutation, chaque dispositif de commutation comportant :
- des moyens de déplacement d'une goutte de liquide par électromouillage, comportant un substrat hydrophobe 8 et au moins deux électrodes d'électromouillage 4-1, 4-2, 4-3, 4-4,
- un premier et au moins un deuxième conducteurs 10, 31, 12, 107, 107', 17, 17', dits conducteurs de contact, avec lesquels une goutte 2 de liquide conducteur peut entrer en contact électrique, dans un premier état dans lequel la goutte est en contact électrique avec seulement le premier conducteur et dans un deuxième état dans lequel la goutte est en contact électrique avec le premier et le deuxième conducteurs,
- des moyens pour commuter par électromouillage une goutte entre le premier état et le deuxième état.

Au moins un des deux conducteurs de contact d'un dispositif de commutation peut comporter une électrode d'électromouillage dépassivée 4-2, 4-4.

Un dispositif de commutation peut en outre comporter un capot 11 à surface hydrophobe 13 faisant face à la couche hydrophobe du substrat, au moins un des deux conducteurs de contact comportant une électrode 11-2, 11-2' disposée dans le capot, une portion 107, 107' de la surface hydrophobe de ce capot étant soit gravée soit présentant une épaisseur suffisamment faible pour laisser passer des charges électriques.

Les moyens pour commuter une goutte peuvent comporter des moyens pour commuter une tension appliquée à au moins une électrode d'électromouillage, dite électrode de commutation, entre une première valeur, pour laquelle la goutte n'est pas en contact avec le deuxième conducteur et une deuxième valeur, pour laquelle la goutte est en contact avec le deuxième conducteur.

Un dispositif de formation d'une fonction complément d'une tension (Va), dite tension d'entrée, comporte donc :
- un premier et un deuxième dispositif de commutation tel que décrit ci-dessus, les deux deuxièmes conducteurs 12₁, 12'₁ étant reliés à un conducteur unique 12, dit conducteur de sortie,
- des moyens pour appliquer la tension d'entrée (Va) aux deux électrodes de commutation 4-2, 4-2' des deux dispositifs de commutation.

Le liquide conducteur utilisé pour les gouttes 2', 2₁ utilisées dans un dispositif de commutation peut être un liquide un gel conducteur, ou un matériau fusible à basse température (par exemple : plomb, ou étain, ou indium ou argent ou alliage d'au moins deux de ces matériaux) qui, par changement de phase, induit un contact définitif ou temporairement fixé (le changement de phase peut être en effet réversible), ou encore une colle conductrice (se durcissant ou se solidifiant par polymérisation par exemple). La réalisation d'un contact définitif, ou encore du blocage d'un commutateur, peut en effet être utile, pour ne pas alimenter électriquement le contacteur ou les fonctions logiques tout en maintenant l'étalement de la goutte. Ainsi le commutateur ou la fonction logique ne consomme de l'énergie que pendant le changement d'état.

## Revendications

1. Dispositif d'adressage d'une matrice d'électrodes de 2' lignes d'un dispositif électro-fluidique, chaque ligne possédant N électrodes (n<N), ce dispositif comportant :
- sur chaque ligne, n électrodes dites de sélection (Esl - i), l'ensemble de ces électrodes de sélection de ligne étant reliées à 2n conducteurs (C1, C1', C2, C2', C3, C3') de sélection de lignes, 2ⁿ⁻¹ électrodes de sélection de lignes de 2ⁿ⁻¹ lignes étant connectées à chaque conducteur de sélection de lignes,
- des moyens (Rsl-k, Rsl-k') de sélection, pour sélectionner un ou plusieurs conducteurs de sélection de ligne.

2. Dispositif selon la revendication 1, les électrodes ESL-k de sélection des différentes lignes étant, pour une valeur de « k » donnée, connectées à deux conducteurs de sélection de ligne (Ck, Ck'), les électrodes ESL-k étant connectées par paquets de 2^{k-1}, alternativement au conducteur Ck et au conducteur Ck'.

3. Dispositif selon la revendication 1 ou 2, les moyens de sélection, pour sélectionner un ou plusieurs conducteurs de sélection de ligne comportant des relais électriques de sélection.

4. Dispositif selon l'une des revendications 1 à 3, les moyens de sélection de conducteurs de sélection de ligne comportant 2n relais électrique (Rsl - 1, Rsl - 2, Rsl - 3) de sélection, chaque relais étant connecté à un unique conducteur de sélection de ligne.

5. Dispositif selon l'une des revendications 1 à 3, les moyens de sélection de conducteurs de sélection de ligne comportant n relais électrique (Rsl - 1, Rsl - 2, Rsl - 3) de sélection, chaque relais étant connecté à deux conducteurs de sélection de ligne.

6. Dispositif selon la revendication 5, chaque relais de sélection de ligne étant combiné avec des moyens (31, 33, 35, 501, 502, 503) pour engendrer, outre un signal d'entrée, un signal complémentaire.

7. Dispositif selon la revendication 6, les moyens (31, 33, 35) pour engendrer, par électromouillage, outre un signal d'entrée, un signal complémentaire.

8. Dispositif selon l'une des revendications 1 à 7, les électrodes de sélection de ligne étant disposées successivement le long de chaque ligne.

9. Dispositif selon l'une des revendications 1 à 8, les électrodes de sélection de ligne étant disposées de manière non successive le long de au moins une ligne.

10. Dispositif selon l'une des revendications 1 à 9, les électrodes de sélection de ligne d'au moins une ligne étant de forme rectangulaire, le grand côté de chaque rectangle étant disposé perpendiculairement à la ligne.

11. Dispositif selon l'une des revendications 1 à 9, les électrodes de sélection de ligne d'au moins une ligne étant de forme carrée.

12. Dispositif selon l'une des revendications 1 à 11, au moins une ligne d'électrodes de la matrice possédant une électrode de coupure (Ec).

13. Dispositif d'adressage d'une matrice d'électrodes comportant une pluralité de dispositifs d'adressage selon l'une des revendications 1 à 12, dits dispositifs élémentaires, disposés en série, chaque ligne de l'un de ces dispositif étant en série avec une ligne d'au moins un deuxième tel dispositif.

14. Dispositif selon la revendication 13, les conducteurs de sélection de- lignes d'un des dispositifs élémentaires étant commun à tous les dispositifs élémentaires disposés en série.

15. Dispositif selon l'une des revendications 1 à 14, comportant en outre des moyens numériques (40) de sélection de ligne.

16. Dispositif selon la revendication précédente, les moyens numériques (40) de sélection de ligne, étant programmés pour sélectionner les lignes de la matrice d'électrode selon un code binaire.

17. Dispositif selon la revendication 15 ou 16, les moyens numériques (40) de sélection de ligne comportant des moyens pour sélectionner une ou plusieurs lignes de la matrice, et des moyens pour former des instructions de commande des conducteurs de sélection de ligne en fonction de la ou des lignes sélectionnées.

18. Dispositif selon l'une des revendications 15 à 17, les moyens numériques (40) de sélection de ligne comportant des moyens pour activer consécutivement les électrodes de sélection de ligne d'une ligne sélectionnée.

19. Dispositif selon l'une des revendications 15 à 17, les moyens numériques (40) de sélection de ligne comportant des moyens pour activer simultanément les électrodes de sélection de ligne d'une ligne sélectionnée.

20. Dispositif de formation de gouttes de liquides, comportant un dispositif selon l'une des revendications 1 à 19, et des moyens (R1, Rk) formant réservoir pour des liquides, chaque ligne de la matrice étant reliée à un réservoir.

21. Dispositif selon la revendication 20, 2ⁿ moyens formant 2ⁿ réservoirs pour les liquides, chaque ligne de la matrice étant reliée à un réservoir unique.

22. Dispositif selon la revendication 20 ou 21, chaque ligne étant reliée à une ligne commune (60, 301) d'électrodes, pour mélanger des gouttes de liquides formées sur les différentes lignes.

23. Dispositif selon la revendication 21 ou 22, comportant une pluralité de lignes communes (160, 162, 260, 262, 301), disposées perpendiculairement entre elles ou en carré.

24. Dispositif selon l'une des revendications 20 à 23, au moins un des réservoirs comportant des électrodes d'électromouillage (448, 448', 449, 449') pour amener une goutte de liquide, à partir du réservoir, vers la ligne d'électrodes correspondante.

25. Dispositif selon la revendication précédente, une des électrodes (448, 449) du réservoir étant en forme de peigne ou d'étoile.

26. Dispositif selon la revendication précédente, l'étoile ou le peigne ayant des doigts dont les extrémités sont carrées ou pointues.

27. Dispositif selon l'une des revendications 1 à 26, au moins une des lignes comportant des électrodes dont un profil est en dent de scie.

28. Dispositif d'adressage d'une matrice d'électrodes de p lignes, avec 2ⁿ<p<2ⁿ⁺¹ lignes, d'un dispositif électro-fluidique, comportant un dispositif à 2ⁿ lignes selon l'une des revendications 1 à 27.

29. Procédé de déplacement d'au moins un volume de liquide, à l'aide d'un dispositif selon l'une des revendications 1 à 28, comportant :
- le déplacement d'un volume de fluide la long d'au moins une ligne de la matrice par activation des électrodes de ladite ligne.

30. Procédé selon la revendication 29, les électrodes de sélection de ligne de ladite ligne étant activées consécutivement.

31. Procédé selon la revendication 29, les électrodes de sélection de ligne de ladite ligne étant activées successivement.

32. Procédé de formation d'une goutte de liquide comportant le déplacement d'un volume de liquide selon l'une des revendications 29 à 31, l'étalement de ce volume sur plusieurs électrodes de ladite ligne par sélection simultanée de ces électrodes, et la coupure du volume étalé à l'aide d'une électrode de coupure (Ec).

33. Procédé de modification de la dilution d'un premier liquide, contenant une première solution à une première concentration, à l'aide d'un dispositif selon l'une des revendication 1 à 28, des moyens formant au moins un premier et un deuxième réservoirs, respectivement pour ledit liquide et pour au moins un deuxième liquide ou un tampon, chaque réservoir étant relié à une ligne de la matrice d'électrodes, ce procédé comportant :
- la formation d'une goutte du premier liquide, à partir du premier réservoir,
- la formation d'une goutte du deuxième liquide, à partir du deuxième réservoir,
- le mélange des deux gouttes pour former une goutte, à une deuxième concentration différente de la première.

34. Procédé selon la revendication précédente, la modification de la dilution d'un premier liquide étant une diminution de cette dilution, la deuxième concentration étant inférieure à la première.

35. Procédé selon l'une des revendications 33 ou 34, le premier liquide contenant un réactif et/ou et/ou un ou des échantillons biologiques, et/ou des billes, et/ou des cellules.

36. Procédé selon l'une des revendications 33 à 35, le deuxième liquide ou le tampon comportant de l'eau ou un tampon biologique.

37. Procédé selon l'une des revendications 33 à 36, le dispositif comportant une ligne commune d'électrodes (301) qui relie les lignes du dispositif électrofluidique, et sur laquelle les gouttes sont déplacées par électromouillage.

## Claims

1. Device for addressing an electrode array of 2ⁿ lines of an electro-fluidic device, each line having N electrodes (n<N), comprising:
- on each line, n so-called selection electrodes (Esl-i), all of these line selection electrodes being connected to 2n line selection conductors (C1, C1', C2, C2', C3, C3'), 2ⁿ⁻¹ line selection electrodes of 2ⁿ⁻¹ lines being connected to each line selection conductor,
- selection means (Rsl-k, Rsl-k'), for selecting one or more line selection conductors.

2. Device according to claim 1, the electrodes ESL-k for selecting the different lines being, for a given value of "k", connected to two line selection conductors, the electrodes ESL-k being connected by packets of 2^{k-1} alternatively to conductor Ck and to conductor Ck'.

3. Device according to claim 1 or 2, the selection means for selecting one or more line selection conductors comprising electrical selection relays.

4. Device according to one of claims 1 to 3, the means for selecting line selection conductors comprising 2n electrical selection relays (Rsl-1, Rsl-2, Rsl-3), each relay being connected to a single line selection conductor.

5. Device according to one of claims 1 to 3, the means for selecting line selection conductors comprising n electrical selection relays (Rsl-1, Rsl-2, Rsl-3), each relay being connected to two line selection conductors.

6. Device according to claim 5, each line selection relay being combined with means (31, 33, 35, 501, 502, 503) for generating, in addition to an input signal, a complementary signal.

7. Device according to claim 6, the means (31, 33, 35) for generating, by electrowetting, in addition to input signal, a complementary signal.

8. Device according to one of claims 1 to 7, the line selection electrodes being arranged successively along each line.

9. Device according to one of claims 1 to 8, the line selection electrodes being arranged non-successively along each line.

10. Device according to one of claims 1 to 9, the line selection electrodes of at least one line being in rectangular form, with the large side of each rectangle being arranged perpendicularly to the line.

11. Device according to one of claims 1 to 9, the line selection electrodes of at least one line being in square form.

12. Device according to one of claims 1 to 11, at least one electrode line of the array having a cutting electrode (Ec).

13. Device for addressing an electrode array comprising a plurality of addressing devices according to one of claims 1 to 12, called basic devices, arranged in series, each line of one of these devices being in series with a line of at least one second such device.

14. Device according to claim 13, the line selection conductors of one of the basic devices being common to all of the basic devices arranged in series.

15. Device according to one of claims 1 to 14, also comprising digital line selection means (40).

16. Device according to the previous claim, the digital line selection means (40) being programmed to select the lines of the electrode array according to a binary code.

17. Device according to claim 15 or 16, the digital line selection means (40) comprising means for selecting one or more lines of the array, and means for forming instructions for controlling line selection conductors according to the line(s) selected.

18. Device according to one of claims 15 to 17, the digital line selection means (40) comprising means for consecutively activating the line selection electrodes of a selected line.

19. Device according to one of claims 15 to 17, the digital line selection means (40) comprising means for simultaneously activating the line selection electrodes of a selected line.

20. Device for forming liquid drops, comprising a device according to one of claims 1 to 19, and means (R1, Rk) forming containers for liquids, each line of the array being connected to a container.

21. Device according to claim 20, 2ⁿ means forming 2ⁿ containers for liquids, each line of the array being connected to a single container.

22. Device according to claim 20 or 21, each line being connected to a common line (60, 301) of electrodes, in order to mix the liquid drops formed on the different lines.

23. Device according to claim 21 or 22, comprising a plurality of common lines (160, 162, 260, 262, 301), arranged perpendicularly to one another or in a square.

24. Device according to one of claims 20 to 23, at least one of the containers comprises electrowetting electrodes (448, 448', 449, 449') for bringing a liquid drop, from the container, to the corresponding electrode line.

25. Device according to the previous claim, one of the electrodes (448, 449) of the container being in the form of a comb or a star.

26. Device according to the previous claim, the star or the comb having fingers of which the ends are square or pointed.

27. Device according to one of claims 1 to 26, at least one of the lines comprising electrodes with a saw tooth profile.

28. Device for addressing an electrode array of p lines, with 2ⁿ<p<2ⁿ⁺¹ lines, of an electro-fluidic device, comprising a device with 2ⁿ lines according to one of claims 1 to 27.

29. Method for moving at least one liquid volume, using a device according to one of claims 1 to 28, comprising:
- the movement of a fluid volume along at least one line of the array by activation of the electrodes of said line.

30. Method according to claim 29, the line selection electrodes of said line being activated consecutively.

31. Method according to claim 29, the line selection electrodes of said line being activated successively.

32. Method for forming a liquid drop, comprising the movement of a liquid volume according to one of claims 29 to 31, the spreading of this volume on a plurality of electrodes of said line by simultaneous selection of these electrodes, and the cutting of the spread volume by means of a cutting electrode (Ec).

33. Method for modifying the dilution of a first liquid, containing a first solution with a first concentration, using a device according to one of claims 1 to 28, means forming at least one first and one second container, respectively for said liquid and for at least one second liquid or a buffer, each container being connected to a line of the electrode array, which method comprises:
- the formation of a drop of the first liquid, from the first container,
- the formation of a drop of the second liquid, from the second container,
- the mixing of the two drops to form a drop, with a second concentration different from the first.

34. Method according to the previous claim, the modification of the dilution of a first liquid being a reduction of this dilution, the second concentration being lower than the first.

35. Method according to one of claims 33 or 34, the first liquid containing a reagent, and/or biological samples, and/or beads, and/or cells.

36. Method according to one of claims 33 to 35, the second liquid or the buffer comprising water or a biological buffer.

37. Method according to one of claims 33 to 36, the device comprising a common electrode line (301) that connects the lines of the electro-fluidic device, and on which the drops are moved by electrowetting.

## Patentansprüche

1. Adressierungsvorrichtung einer 2ⁿ-Zeilen Elektrodenmatrix einer elektrofluidischen Vorrichtung, wobei jede Zeile N Elektroden (n<N) besitzt und diese Vorrichtung umfasst:
- in jeder Zeile n sogenannte Selektionselektroden (Esl - i), wobei die Gesamtheit dieser Zeilenselektionselektroden mit 2n Zeilenselektionsleitern (C1, C1', C2, C2', C3, C3') verbunden ist, 2ⁿ⁻¹ Zeilenselektionselektroden von 2ⁿ⁻¹ Zeilen mit jedem Zeilenselektionsleiter verbunden sind,
- Selektionseinrichtungen (Rsl-k, Rsl-k'), um einen oder mehrere Zeilenselektionsleiter zu selektieren.

2. Vorrichtung nach Anspruch 1, wobei die Selektionselektroden ESL-k der verschiedenen Zeilen für einen bestimmten Wert von "k" mit zwei Zeilenselektionsleitern (Ck, Ck') verbunden sind und die Elektroden ESL-k dabei alternativ durch Pakete von 2^{k-1} mit dem Leiter Ck und dem Leiter Ck' verbunden sind.

3. Vorrichtung nach Anspruch 1 oder 2, wobei die Selektionseinrichtungen zur Selektion eines oder mehrerer Zeilenselektionsleiter elektrische Selektionsrelais umfassen.

4. Vorrichtung nach einem der Ansprüche 1 bis 3, wobei die Selektionseinrichtungen zur Selektion von Zeilenselektionsleitern 2n elektrische Selektionsrelais (Rsl - 1, Rsl - 2, Rsl - 3) umfassen und jedes Relais dabei mit einem einzigen Zeilenselektionsleiter verbunden ist.

5. Vorrichtung nach einem der Ansprüche 1 bis 3, wobei die Selektionseinrichtungen zur Selektion von Zeilenselektionsleitern n elektrische Selektionsrelais (Rsl - 1, Rsl - 2, Rsl - 3) umfassen und jedes Relais dabei mit zwei Zeilenselektionsleitern verbunden ist.

6. Vorrichtung nach Anspruch 5, wobei jedes Zeilenselektionsrelais mit Einrichtungen (31, 33, 35, 501, 502, 503) kombiniert ist, um außer einem Eingangssignal ein komplementäres bzw. zusätzliches Signal zu erzeugen.

7. Vorrichtung nach Anspruch 6, wobei die Einrichtungen (31, 33, 35) durch Elektrobenetzung außer einem Eingangssignal ein komplementäres bzw. zusätzliches Signal erzeugen.

8. Vorrichtung nach einem der Ansprüche 1 bis 7, wobei die Zeilenselektionselektroden längs jeder Zeile sukzessiv angeordnet sind.

9. Vorrichtung nach einem der Ansprüche 1 bis 8, wobei die Zeilenselektionselektroden längs wenigstens einer Zeile nicht-sukzessiv angeordnet sind.

10. Vorrichtung nach einem der Ansprüche 1 bis 9, wobei die Zeilenselektionselektroden wenigstens einer Zeile rechteckförmig sind, wobei die große Seite jedes Rechtecks senkrecht zu der Zeile angeordnet ist.

11. Vorrichtung nach einem der Ansprüche 1 bis 9, wobei die Zeilenselektionselektroden wenigstens einer Zeile quadratisch sind.

12. Vorrichtung nach einem der Ansprüche 1 bis 11, wobei wenigstens eine Elektrodenzeile der Matrix eine Trennelektrode (Ec) besitzt.

13. Adressiervorrichtung einer Elektrodenmatrix mit einer Vielzahl Adressiervorrichtungen nach einem der Ansprüche 1 bis 12, Elementarvorrichtungen genannt und in Serie angeordnet, wobei jede Zeile von einer dieser Vorrichtungen in Serie mit einer Zeile von wenigstens einer zweiten solchen Vorrichtung angeordnet ist.

14. Vorrichtung nach Anspruch 13, wobei die Zeilenselektionsleiter von einer der Elementarvorrichtungen allen in Serie angeordneten Elementarvorrichtungen gemeinsam sind.

15. Vorrichtung nach einem der Ansprüche 1 bis 14, die außerdem digitale Zeilenselektionseinrichtungen (40) umfasst.

16. Vorrichtung nach dem vorangehenden Anspruch, wobei die digitalen Zeilenselektionseinrichtungen (40) so programmiert sind, dass sie die Zeilen der Elektrodenmatrix nach einem Binärcode selektieren.

17. Vorrichtung nach Anspruch 15 oder 16, wobei die digitalen Zeilenselektionseinrichtungen (40) Einrichtungen zur Selektion einer oder mehrerer Matrixzeilen und Einrichtungen zur Erzeugung der Steuerbefehle der Zeilenselektionsleiter in Abhängigkeit von der/den selektierten Zeile/Zeilen umfasst.

18. Vorrichtung nach einem der Ansprüche 15 bis 17, wobei die digitalen Zeilenselektionseinrichtungen (40) Einrichtungen zur sukzessiven Aktivierung der Zeilenselektionselektroden einer selektierten Zeile umfassen.

19. Vorrichtung nach einem der Ansprüche 15 bis 17, wobei die digitalen Zeilenselektionseinrichtungen (40) Einrichtungen zur simultanen Aktivierung der Zeilenselektionselektroden einer selektierten Zeile umfassen.

20. Vorrichtung zur Bildung von Flüssigkeitströpfchen, eine Vorrichtung nach einem der Ansprüche 1 bis 19 und Einrichtungen (R1, Rk) umfassend, die Speicher für Flüssigkeiten bilden, wobei jede Zeile der Matrix mit einem Speicher verbunden ist.

21. Vorrichtung nach Anspruch 20, wobei 2ⁿ Einrichtungen 2ⁿ Speicher für die Flüssigkeiten bilden und jede Zeile der Matrix mit einem einzigen Speicher verbunden ist.

22. Vorrichtung nach Anspruch 20 oder 21, wobei jede Zeile mit einer gemeinsamen Elektrodenzeile (60, 301) verbunden ist, um Tropfen der in den verschiedenen Zeilen gebildeten Flüssigkeiten zu mischen.

23. Vorrichtung nach Anspruch 21 oder 22, mit einer Vielzahl gemeinsamer Zeilen (160, 162, 260, 262, 301), die senkrecht zueinander oder quadratisch angeordnet sind.

24. Vorrichtung nach einem der Ansprüche 20 bis 23, wobei wenigstens einer der Speicher Elektrobenetzungselektroden (448, 448', 449, 449') umfasst, um einen Flüssigkeitstropfen aus dem Speicher zur entsprechenden Elektrodenzeile zu bringen.

25. Vorrichtung nach dem vorangehenden Anspruch, wobei eine der Elektroden (448, 449) des Speichers die Form eines Kamms oder eines Sterns aufweist.

26. Vorrichtung nach dem vorangehenden Anspruch, wobei der Stern oder der Kamm Zacken bzw. Zähne aufweist, deren Enden eckig bzw. breit oder spitz sind.

27. Vorrichtung nach einem der Ansprüche 1 bis 26, wobei wenigstens eine der Zeilen Elektroden umfasst, deren Profil sägezahnförmig ist.

28. Adressiervorrichtung einer Elektrodenmatrix von p Zeilen, mit 2ⁿ<p<2ⁿ⁺¹ Zeilen, einer elektrofluidischen Vorrichtung mit einer Vorrichtung mit 2ⁿ Zeilen nach einem der Ansprüche 1 bis 27.

29. Verfahren zur Verschiebung wenigstens eines Flüssigkeitsvolumens mit Hilfe einer Vorrichtung nach einem der Ansprüche 1 bis 28, umfassend:
- die Verschiebung eines Fluidvolumens längs wenigstens einer Zeile der Matrix durch Aktivierung der Elektroden der genannten Zeile.

30. Verfahren nach Anspruch 29, wobei die Zeilenselektionselektroden der genannten Zeile konsekutiv aktiviert werden.

31. Verfahren nach Anspruch 29, wobei die Zeilenselektionselektroden der genannten Zeile sukzessiv aktiviert werden.

32. Verfahren zur Bildung eines Flüssigkeitstropfens, mit Verschiebung eines Flüssigkeitsvolumens nach einem der Ansprüche 29 bis 31, Ausbreitung dieses Volumens über mehrere Elektroden der genannten Zeile durch simultane Selektion dieser Elektroden und Durchtrennung des ausgebreiteten Volumens mit Hilfe einer Trennelektrode (Ec).

33. Verfahren zur Modifizierung der Verdünnung einer ersten Flüssigkeit mit einer ersten Lösung mit einer ersten Konzentration mit Hilfe einer Vorrichtung nach einem der Ansprüche 1 bis 28, wenigstens einen ersten und einen zweiten Speicher bildenden Einrichtungen jeweils für die genannte Flüssigkeit und für wenigstens eine zweite Flüssigkeit oder einen Puffer, wobei jeder Speicher mit einer Zeile der Elektrodenmatrix verbunden ist und dieses Verfahren dabei umfasst:
- das Bilden eines Tropfens der ersten Flüssigkeit aus dem ersten Speicher,
- das Bilden eines Tropfens der zweiten Flüssigkeit aus dem zweiten Speicher,
- das Mischen der beiden Tropfen, um einen Tropfen mit einer zweiten, anderen Konzentration als der ersten zu bilden.

34. Verfahren nach dem vorangehenden Anspruch, wobei die Modifikation der Verdünnung einer ersten Flüssigkeit eine Verringerung dieser Verdünnung ist, die zweite Konzentration niedriger als die erste ist.

35. Verfahren nach einem der Ansprüche 33 oder 34, wobei die erste Flüssigkeit ein Reagenz und/oder ein oder mehrere biologische Proben, und/oder Kugeln, und/oder Zellen enthält.

36. Verfahren nach einem der Ansprüche 33 bis 35, wobei die zweite Flüssigkeit oder der Puffer Wasser oder einen biologischen Puffer enthält.

37. Verfahren nach einem der Ansprüche 33 bis 36, wobei die Vorrichtung eine gemeinsame Elektrodenzeile (301) umfasst, welche die Zeilen der elektrofluidischen Vorrichtung verbindet und in der die Tropfen durch Elektrobenetzung verschieben werden.
